# FASCICULE DE BREVET EUROPEEN

(11) **EP 3 005 833 B1**
(45) Date de publication et mention de la délivrance du brevet: **05.07.2017**
(21) Numéro de dépôt: 14734862.7
(22) Date de dépôt: 28.05.2014
(51) Int. Cl.: H05B 6/78

(54) **DISPOSITIF DE TRAITEMENT THERMIQUE DE PRODUITS PAR MICRO-ONDES ET PROCÉDÉ DE TRAITEMENT THERMIQUE METTANT EN OEUVRE UN TEL DISPOSITIF**
VORRICHTUNG ZUR WÄRMEBEHANDLUNG VON PRODUKTEN MITTELS MIKROWELLEN UND WÄRMEBEHANDLUNGSVERFAHREN MIT IMPLEMENTIERUNG SOLCH EINER VORRICHTUNG
DEVICE FOR HEAT TREATING PRODUCTS BY MEANS OF MICROWAVES AND HEAT TREATMENT METHOD IMPLEMENTING SUCH A DEVICE

(30) Priorité: 28.05.2013 FR 1354820
(43) Date de publication de la demande: 13.04.2016
(73) Titulaire: Boulard, Michel, 62140 Marconnelle (FR)
(72) Inventeur: Boulard, Michel, 62140 Marconnelle (FR)
(74) Mandataire: Matkowska, Franck
(86) Numéro de dépôt international: PCT/FR2014/051256
(87) Numéro de publication internationale: WO 2014/191681

(56) Documents cités:
- WO-A1-2007/007068
- WO-A2-2006/073909
- FR-A1- 2 874 473
- JP-A- 2010 112 669
- US-A- 5 834 744

## Description

La présente invention a trait à un dispositif de traitement thermique de produits par micro-ondes ainsi qu'à un procédé de traitement thermique mettant en oeuvre un tel dispositif.

Cette invention concerne le domaine du traitement thermique de produits mettant en oeuvre des micro-ondes.

L'on connait, d'ores et déjà, des dispositifs et des procédés permettant d'assurer un tel traitement.

En particulier, par le document FR-2.874.473 il est décrit un procédé et un dispositif pour le traitement thermique d'un matériau souple.

Ce dispositif comporte une enceinte adoptant la forme d'une portion de cylindre ainsi qu'un tambour cylindrique monté en rotation à l'intérieur de cette enceinte. Le matériau souple à traiter circule sur le tambour cylindrique, ceci entre ce tambour cylindrique et l'enceinte. Ce dispositif comporte, encore, des modules d'application de micro-ondes au matériau souple à traiter. Ces modules sont positionnés à proximité du tambour et comportent, chacun, une source de micro-ondes (plus particulièrement sous forme d'un magnétron) orientée et orientable en direction de ce tambour.

Ce dispositif présente de nombreux inconvénients.

En particulier, en raison de la forme de l'enceinte, les ondes qui pénètrent à l'intérieur de cette enceinte perdent leur progressivité ce qui entraîne la création d'ondes stationnaires. La création de telles ondes stationnaires empêche l'énergie électromagnétique des ondes de se transformer en chaleur ce qui réduit notablement le rendement d'un tel dispositif.

De plus et selon un autre inconvénient, la forme cylindrique du tambour ne permet aucunement le brassage des ondes ce qui génère des effets de paroi. Ces effets de paroi provoquent l'apparition de zones peu ou pas chauffées ce qui engendre une hétérogénéité de la température et, par conséquent, une hétérogénéité du chauffage et, donc, du traitement, du matériau.

Finalement, dans le cadre d'une exploitation industrielle, les inconvénients mentionnés ci-dessus sont amplifiés et sont encore plus difficiles à maîtriser du fait du nombre et de la puissance des sources de micro-ondes (magnétrons).

La présente invention se veut de remédier aux inconvénients de dispositifs de l'état de la technique.

A cet effet, l'invention concerne un dispositif de traitement thermique de produits par micro-ondes, ce dispositif comportant :
- une enceinte ;
- un tambour s'étendant selon un axe et dont au moins une partie est montée à l'intérieur de l'enceinte ;
- un espacement défini entre l'enceinte et le tambour ;
- un support, au moins en partie positionné dans ledit espacement, et conçu pour recevoir et pour transporter les produits à traiter ;
- au moins un module d'application de micro-ondes aux produits à traiter, un tel module étant conçu pour introduire des micro-ondes à l'intérieur dudit espacement.

Ce dispositif est caractérisé par le fait que :
- le tambour adopte la forme d'un prisme, s'étendant selon l'axe du tambour, et comportant une pluralité de côtés s'étendant parallèlement à l'axe du tambour ;
- l'enceinte comporte, intérieurement, une pluralité de surfaces planes chacune orientée en direction de l'un des côtés du tambour et s'étendant parallèlement à un tel côté de ce tambour.

Cette invention concerne, également, un procédé de traitement thermique de produits par micro-ondes, ce procédé étant mis en oeuvre par le dispositif décrit ci-dessus.

Ce procédé comporte une étape consistant à introduire, par au moins un des modules d'application de micro-ondes, des micro-ondes à l'intérieur d'au moins un volume délimité par une surface plane de l'enceinte et par un côté du tambour, parallèle à une telle surface plane, ceci lorsque le tambour est immobile par rapport à l'enceinte.

De manière alternative, ce procédé peut, aussi, consister, d'une part, à assurer la rotation du tambour autour de son axe et par rapport à l'enceinte et, d'autre part, à introduire, par au moins un des modules d'application de micro-ondes, des micro-ondes à l'intérieur de l'espacement défini entre cette enceinte et ce tambour.

Ainsi, l'invention concerne un dispositif de traitement thermique comportant, d'une part, un tambour avec une pluralité de côtés, d'autre part, une enceinte avec des surfaces planes parallèles à ces côtés et, d'autre part encore, des modules d'application de micro-ondes qui introduisent des micro-ondes à l'intérieur de l'espacement défini entre ce tambour et cette enceinte.

Une telle configuration permet, avantageusement, aux micro-ondes introduites dans l'espacement de conserver leur progressivité et, ainsi, d'éviter la formation d'ondes stationnaires qui empêcherait l'énergie électromagnétique de ces ondes de se transformer en chaleur. La conservation de la progressivité des micro-ondes permet, alors avantageusement, à l'énergie électromagnétique de ces micro-ondes de se transformer en chaleur de sorte que le rendement du dispositif selon l'invention est considérablement supérieur à celui des dispositifs de l'état de la technique.

Cette configuration permet, également, d'assurer un fonctionnement du dispositif en monomode, ceci sans avoir recours à des moyens mécaniques pour brasser les ondes.

Une autre caractéristique consiste en ce que le tambour adopte la forme d'un prisme comportant une pluralité de côtés et que l'enceinte comporte une pluralité de surfaces planes chacune s'étendant parallèlement à un tel côté du tambour. Les côtés du tambour et les surfaces planes de l'enceinte forment, alors, entre eux un angle. La présence de ces angles, de ces côtés et de ces surfaces planes permet, avantageusement, aux micro-ondes d'être mieux réfléchies et plus performantes que dans un cylindre de l'état de la technique où les micro-ondes n'ont pas de prise d'angle et subissent un effet de glissement.

Le tambour du dispositif peut être fixe dans la configuration décrite ci-dessus (côtés du tambour et faces planes de l'enceinte parallèles) et avec les avantages mentionnés ci-dessus.

Cependant, ce tambour peut, également, être mobile en rotation autour de son axe. Lorsque ce tambour est en rotation, celui-ci constitue, avantageusement, un brasseur d'ondes permettant un fonctionnement du dispositif en multimode.

Une autre caractéristique consiste en ce que le tambour et le support sont dissociés et sont mobiles, ceci de manière indépendante l'un de l'autre et/ou avec une vitesse différente l'un de l'autre.

Ceci permet, avantageusement, d'adapter la vitesse du support (indépendamment de celle du tambour) et, par conséquent, la durée du traitement des produits que reçoit ce support au sein du dispositif en fonction des caractéristiques de ces produits (uniformité dans leur volume, hétérogénéité, composition, densité, contenance en eau...).

Ceci permet, également, d'adapter la vitesse du tambour (indépendamment de celle du support) qui brasse les ondes en fonction du besoin de traitement thermique des produits.

Les caractéristiques du dispositif selon l'invention permettent, avantageusement, de diversifier les produits susceptibles d'être traités thermiquement mais également de diversifier les domaines d'application du traitement par micro-ondes, ceci par rapport aux dispositifs de l'état de la technique.

En particulier, ce nouveau dispositif permet le séchage, la débactérisation, la désinsectisation, l'extraction de produits actifs, la stérilisation, la pasteurisation (notamment des liquides), la déshydratation, la lyophilisation, la mise en forme (notamment le cintrage, par exemple du bois), le collage, l'enduction, la pré-vulcanisation, le frittage, la déminéralisation, la soudure, la polymérisation, le formage , le moulage (à vide ou en pression), le traitement des denrées alimentaires (céréales, fruits, thé...).

D'autres buts et avantages de la présente invention apparaîtront au cours de la description qui va suivre se rapportant à des modes de réalisation qui ne sont donnés qu'à titre d'exemples indicatifs et non limitatifs.

La compréhension de cette description sera facilitée en se référant aux dessins joints en annexe et dans lesquels :
- la figure 1 est une vue schématisée et en perspective du dispositif conforme à l'invention ;
- la figure 2 est une vue schématisée et en perspective, d'une part, d'une enceinte et, d'autre part, d'un ensemble, constitué par le tambour et le support, que comporte le dispositif selon l'invention, et dont au moins une partie est montée à l'intérieur de l'enceinte.

La présente invention concerne le domaine du traitement thermique de produits mettant en oeuvre des micro-ondes.

Ces micro-ondes, encore appelées hyperfréquences, occupent une plage de 300MHz à 30GHz. A ce propos, on observera que, d'une part et en France, cette fréquence est usuellement de 2450MHz et, d'autre part et aux Etats Unis, cette fréquence est usuellement de 915MHz.

L'invention concerne, alors un dispositif 1 de traitement thermique de produits par micro-ondes.

Un tel dispositif 1 comporte, d'une part, une enceinte 2, constituant substantiellement un corps de chauffe, et, d'autre part, un tambour 3, s'étendant selon un axe 30, et dont au moins une partie est montée à l'intérieur de ladite enceinte 2.

Ce dispositif 1 comporte, encore, un espacement 4 défini entre l'enceinte 2 et le tambour 3.

Ledit dispositif 1 comporte, aussi, un support 5, au moins en partie positionné dans ledit espacement 4, et conçu pour recevoir et pour transporter les produits à traiter.

Finalement, ce dispositif 1 comporte au moins un module 6 d'application de micro-ondes aux produits à traiter, un tel module 6 étant conçu pour introduire des micro-ondes à l'intérieur dudit espacement 4.

Selon l'invention, le tambour 3 adopte la forme d'un prisme, s'étendant selon l'axe 30 du tambour 3, et comportant une pluralité de côtés (31, 31', 31") s'étendant parallèlement à l'axe 30 du tambour 3.

A ce propos, on observera que ledit tambour 3 comporte au moins six côtés (tambour sous forme d'un prisme hexagonal).

Cependant et selon un mode de réalisation préféré de l'invention, ce tambour 3 comporte au moins huit côtés (tambour sous forme d'un prisme octogonal), voire dix côtés (tambour sous forme d'un prisme décagonal).

En fait de bons résultats sont obtenus pour un tambour 3 qui comporte huit côtés (31, 31', 31") et qui a été illustré dans les figures en annexe.

Une autre caractéristique consiste en ce que ce tambour 3 est mobile en rotation autour de son axe 30. Cette caractéristique permet, avantageusement, de brasser les ondes à l'intérieur de l'espacement 4.

Le dispositif 1 comporte, alors, des moyens pour commander la rotation de ce tambour 3. En particulier, ces moyens pour commander comportent un moyen pour conférer audit tambour 3 une vitesse de rotation déterminée, plus particulièrement adaptée au besoin de traitement thermique des produits.

Une caractéristique additionnelle consiste en ce que le tambour 3 est réalisé en un matériau réfléchissant les micro-ondes et/ou non transparent aux micro-ondes.

En particulier, un tel tambour 3 peut être réalisé en inox ou en un métal réfléchissant les micro-ondes et/ou non transparent aux micro-ondes. Cependant et selon un mode de réalisation préféré, ce tambour 3 peut, encore, être réalisé en verre (notamment un verre connu sous la dénomination commerciale « pyrex ») chargé en métal (notamment en inox), en quartz chargé en métal (notamment en inox), en matériau composite réfléchissant les ondes (notamment un matériau composite chargé en métal, par exemple en inox) ce qui permet, avantageusement, d'éviter tout adhérence du produit à traiter sur le tambour 3 pendant le traitement mais également de proposer un matériau (verre, quartz, composite) moins dangereux à cause des flashs possibles avec des particules métalliques qui peuvent se trouver dans les produits à traiter.

De plus, un tel matériau (verre, quartz, composite) chargé en métal peut être complété par une couche de verre permettant d'éviter toute oxydation.

Tel que mentionné ci-dessus, le dispositif 1 comporte une enceinte 2.

Selon l'invention, cette enceinte 2 comporte, intérieurement, une pluralité de surfaces planes (20 ; 20' ; 20") chacune orientée en direction de l'un (31 ; 31' ; 31") des côtés du tambour 3 et s'étendant parallèlement à un tel côté (31 ; 31' ; 31") de ce tambour 3.

A ce propos, on observera que les surfaces planes (20 ; 20' ; 20") de l'enceinte 2 sont orientées, chacune, en direction d'un côté (31 ; 31' ; 31") distinct du tambour 3 et sont parallèles à un tel côté (31 ; 31' ; 31").

Une telle caractéristique permet, avantageusement, de définir un volume de forme parallélépipédique entre une surface plane (20 ; 20' ; 20") de l'enceinte 2 et un côté (31 ; 31' ; 31") du tambour 3. Dans un tel volume parallélépipédique, les micro-ondes sont susceptibles de se déplacer tout en conservant leur progressivité et en évitant la formation d'ondes stationnaires. En fait, une telle surface plane (20 ; 20' ; 20") de l'enceinte 2 et un tel côté (31 ; 31' ; 31") du tambour 3 constituent, avantageusement et en combinaison, un guide d'onde surdimensionné.

A ce propos, on observera le dispositif 1 conforme à l'invention peut, encore, comporter un moyen de positionnement permettant, avantageusement, de garantir le parallélisme entre les côtés (31 ; 31' ; 31") du tambour 3 et les surfaces planes (20 ; 20' ; 20") de l'enceinte 2.

Selon une autre caractéristique de l'invention, ladite enceinte 2 comporte une pluralité d'éléments (21 ; 21' ; 21") juxtaposés comportant, chacun, une des surfaces planes (20 ; 20' ; 20") telle que susmentionnée et orientée en direction d'un (31 ; 31' ; 31") des côtés du tambour 3.

Ces éléments (21 ; 21' ; 21") sont agencés en sorte d'entourer au moins partiellement le tambour 3, plus particulièrement agencés pour entourer au moins une partie des côtés (31 ; 31' ; 31") du tambour 3.

Tel que visible sur les figures en annexe, ces éléments (21 ; 21' ; 21") sont agencés selon un arc de cercle dont le centre est confondu avec l'axe 30 du tambour 3. Ladite enceinte 2 adopte, alors, une forme en « C » ou en « U ».

Un mode préféré de réalisation consiste en ce qu'un tel élément (21 ; 21' ; 21") est constitué par une plaque plane.

Une autre caractéristique consiste en ce qu'au moins un tel élément 21 est mobile par rapport à au moins un autre élément 21', notamment juxtaposé.

En fait et selon un premier mode de réalisation, un tel élément 21 peut, alors, être monté articulé par rapport à un autre élément 21' juxtaposé, plus particulièrement articulé à une extrémité transversale de cet autre élément juxtaposé 21'.

Un tel mode de réalisation permet, avantageusement, d'assurer un basculement de cet élément 21, d'une part, dans une direction opposée à celle du tambour 3 de manière à autoriser la sortie de ce tambour 3 hors de ladite enceinte 2 (notamment en vue d'un entretien ou d'un remplacement de ce tambour 3) et, d'autre part, en direction de ce tambour 3 (notamment après son introduction à l'intérieur de l'enceinte 2) pour que la surface plane 20 de cet élément 21 soit parallèle à un côté 31 du tambour 3.

Cependant et selon un autre mode de réalisation, l'enceinte 2 peut être réalisée en deux parties mobiles l'une par rapport à l'autre, notamment par coulissement selon une direction perpendiculaire à l'axe 30 du tambour 3 comme il se sera décrit ci-dessous. Chaque partie de cette enceinte 2 comporte, alors, une partie de ces éléments 21 tandis que l'autre partie de cette enceinte 2 comporte l'autre partie de ces éléments 21'. Ainsi, en cas de déplacement d'une partie de cette enceinte 2 par rapport à l'autre partie de cette enceinte 2, les éléments 21 (que comporte cette partie d'enceinte 2) se déplacent par rapport aux autres éléments 21' (que comporte l'autre partie de cette enceinte 2). Conformément à cet autre mode de réalisation, ladite enceinte 2 peut, alors avantageusement, entourer l'ensemble des côtés (31 ; 31' ; 31") du tambour 3. Une telle enceinte 2 est, plus particulièrement, adaptée au traitement de produits fluides, notamment liquides.

Tel que mentionné ci-dessus, l'enceinte 2 comporte, intérieurement, une pluralité de surfaces planes (20 ; 20' ; 20") chacune orientée en direction de l'un (31 ; 31' ; 31") des côtés du tambour 3 et s'étendant parallèlement à un tel côté (31 ; 31' ; 31") de ce tambour 3.

A ce propos, on observera que le tambour 3 peut être immobilisé par rapport à ladite enceinte 2 dans une telle position. Cette position peut être garantie par le moyen de positionnement susmentionné.

Une autre caractéristique consiste en ce que ce tambour 3 est monté en rotation à l'intérieur de cette enceinte 2 de sorte que, au cours d'une telle rotation, les côtés (31 ; 31' ; 31") de ce tambour 3 forment alors un angle avec les surfaces planes (20 ; 20' ; 20") de l'enceinte 2. Il en résulte un brassage des ondes à l'intérieur de l'espacement 4, ceci entre les côtés (31 ; 31' ; 31") de ce tambour 3 et les surfaces planes (20 ; 20' ; 20") de l'enceinte 2.

Tel que mentionné ci-dessus, le dispositif 1 comporte un support 5, au moins en partie positionné dans ledit espacement 4, et conçu pour recevoir et pour transporter les produits à traiter au moins à l'intérieur de cet espacement 4.

En fait, un tel support 5 est réalisé en un matériau transparent aux micro-ondes, plus particulièrement en un verre (notamment un verre connu sous la dénomination commerciale de pyrex) ou en un polymère, plus particulièrement un polymère fluoré (notamment du polytétrafluoroéthylène usuellement connu sous la dénomination commerciale de téflon).

Selon un mode de réalisation particulier illustré figure 2, un tel support 5 comporte, d'une part, un cylindre 50 à l'intérieur duquel est positionné le tambour 3 (plus particulièrement de manière coaxiale) et, d'autre part, un tapis 51 positionné en périphérie dudit cylindre 50, ceci en sorte de définir avec ce cylindre 50 une cavité pour la réception des produits à traiter.

On observera qu'un tel tapis 51 peut être configuré en arc de cercle coaxial audit cylindre 50.

Une caractéristique additionnelle concerne le fait que le dispositif 1 comporte des moyens pour régler la distance du tapis 51 par rapport au cylindre 50.

Un autre mode de réalisation non représenté consiste en ce qu'un tel support 5 peut comporter un serpentin (notamment réalisé en un polymère fluoré tel que susmentionné) enroulé autour du tambour 3 et à l'intérieur duquel peut circuler un fluide.

Encore un autre mode de réalisation consiste en ce que ce support 5 peut, aussi, comporter des tubes droits (notamment en verre) équipant ledit tambour 3.

Finalement, un autre mode de réalisation peut encore consister en ce que ce support 5 comporte un réacteur circulaire complètement fermé (susceptible de travailler à vide ou en pression), là encore équipant ledit tambour 3. Un tel réacteur peut, avantageusement, être complété par un système de refroidissement.

Ces serpentin, tubes et réacteur circulaire permettent, avantageusement, d'assurer le traitement de produits sous forme de fluides.

Une autre caractéristique de l'invention consiste en ce qu'au moins une partie du support 5 est mobile autour du tambour 3 ou avec ce tambour 3, plus particulièrement autour de l'axe 30 du tambour 3.

A ce propos, on observera que c'est, plus particulièrement, le cylindre 50 et/ou le tapis 51 que comporte ce support 5 qui sont, alors, mobiles en rotation, ceci autour de l'axe 30 du tambour 3.

Le dispositif 1 comporte, alors, des moyens pour commander le mouvement de ce support 5. En particulier, ces moyens pour commander comportent un moyen pour conférer audit support 5 une vitesse déterminée, plus particulièrement adaptée à la durée du traitement des produits à traiter.

Tel que mentionné ci-dessus, le dispositif 1 comporte un tambour 3 monté en rotation autour de son axe 30.

Aussi et selon une autre caractéristique de l'invention, ce tambour 3 et le support 5 sont dissociés et sont mobiles (plus particulièrement en rotation), ceci de manière indépendante l'un de l'autre et/ou avec une vitesse (plus particulièrement de rotation) différente l'un de l'autre.

Une telle caractéristique permet, avantageusement, de mettre en mouvement le support 5 et, selon les produits à traiter, soit de maintenir le tambour 3 immobile (plus particulièrement dans une configuration telle que décrite ci-dessus), soit de mettre en mouvement ce tambour 3 (notamment à une vitesse différente de celle dudit support 5).

Une autre caractéristique consiste en ce qu'au moins le tambour 3 et le support 5 sont coulissants par rapport à au moins une partie de l'enceinte 2.

Un tel coulissement s'opère, de préférence, selon une direction perpendiculaire à l'axe 30 du tambour 3.

Selon un premier mode de réalisation, le tambour 3 et le support 5 sont coulissants par rapport à l'enceinte 2 laquelle comporte au moins élément 21 articulé (basculant) tel que susmentionné, ceci pour permettre l'ouverture de l'enceinte 2 et l'extraction du tambour 3 et du support 3 hors de cette enceinte 2.

Selon un deuxième mode de réalisation, le tambour 5, le support 5 et une partie de l'enceinte 2 sont coulissants par rapport à une autre partie de cette enceinte 2.

Afin de permettre un tel coulissement, le dispositif 1 comporte, d'une part, une partie de châssis fixe sur laquelle est montée au moins une partie de ladite enceinte 2 et, d'autre part, une partie de châssis mobile (plus particulièrement selon une direction perpendiculaire à l'axe 30 du tambour 3) par rapport à la partie fixe de ce châssis et sur laquelle sont montés au moins ledit tambour 3 et ledit support 5 (voire encore une autre partie de l'enceinte 2).

Une telle caractéristique permet, alors, avantageusement, de déplacer l'ensemble constitué par le tambour 3 et le support 5 (voire encore par une partie de l'enceinte 2), ceci par rapport à au moins une partie de ladite enceinte 2. Un tel déplacement peut être assuré afin de procéder à une opération de maintenance sur cet ensemble et/ou à un remplacement de cet ensemble et/ou à une modification de cet ensemble.

Tel que mentionné ci-dessus, le dispositif 1 comporte au moins un module 6 d'application de micro-ondes.

Selon l'invention, ce ou ces modules 6 d'application de micro-ondes comportent, chacun, un guide d'onde 60, d'une part, s'étendant en direction de l'espacement 4 défini entre le tambour 3 et l'enceinte 2 et, d'autre part, conçu pour introduire, à l'intérieur de cet espacement 4, des micro-ondes selon une direction correspondant à la direction du déplacement des produits à traiter (ceci à l'intérieur de cet espacement 4) et/ou selon une direction parallèle à une (20 ; 20' ; 20") des surfaces planes de l'enceinte 2.

Tel que visible sur les figures en annexe, un tel guide d'onde 60 présente une section en forme de parallélépipède, notamment rectangle.

Une caractéristique additionnelle consiste en ce qu'un tel module 6 d'application de micro-ondes (plus particulièrement le guide d'onde 60 que comporte un tel module 6) est monté sur l'enceinte 2, plus particulièrement sur un élément (21 ; 21' ; 21") que comporte l'enceinte 2, ceci du côté opposé à celui orienté en direction du tambour 3.

Un tel élément (21 ; 21' ; 21") comporte, alors, une ouverture 22 pour le passage des ondes et au droit de laquelle est monté le module 6 d'application des micro-ondes 6, plus particulièrement le guide d'onde 60 que comporte celui-ci.

En fait, un tel module 6 est monté sur un élément (21' ; 21"; 21) qui est juxtaposé à un élément (21 ; 21' ; 21") de l'enceinte 2 délimitant (avec un côté 31 du tambour 3 parallèle à la surface plane 20 de cet élément 21) un volume à l'intérieur duquel ce module 6 introduit les micro-ondes et/ou comportant la surface plane (20 ; 20', 20") parallèle à la direction selon laquelle le module 6 introduit les micro-ondes dans l'espacement 4.

Une autre caractéristique consiste en ce qu'un tel module 6 comporte au moins une source de micro-ondes 61, plus particulièrement sous forme d'un magnétron ou analogue.

Encore une autre caractéristique de l'invention consiste en ce que le dispositif 1 (plus particulièrement l'enceinte 2) comporte, en amont et/ou en aval du ou des modules 6 d'application de micro-ondes, au moins un moyen 7 pour piéger les ondes.

En fait, un tel moyen 7 pour piéger les ondes est constitué par une cavité s'étendant parallèlement à l'axe 30 du tambour 3, débouchant vers l'intérieur de l'enceinte 2, et présentant une section en forme d'oméga.

Selon un premier mode de réalisation, le dispositif 1 peut comporter, en amont d'un module 6 d'application de micro-ondes, un tel moyen 7 pour piéger les ondes émises notamment par un autre module d'application de micro-ondes.

Tel que mentionné ci-dessus, chaque surface plane (20 ; 20', 20") de l'enceinte 2 délimite, avec un côté (31 ; 31' ; 31") du tambour 3 qui est parallèle à cette surface plane (20 ; 20', 20"), un volume à l'intérieur duquel un module 6 d'application de micro-ondes introduit les micro-ondes.

Dans un pareil cas et selon un mode préféré de réalisation de l'invention, le moyen 7 pour piéger les ondes introduites dans un tel volume par un module 6 d'application de micro-ondes est positionné en aval de ce module 6 et du côté de ce volume opposé au côté du volume par lequel les ondes sont introduites dans ce volume par ce module 6.

Une autre caractéristique consiste en ce qu'un tel moyen 7 pour piéger les ondes est interposé entre deux surfaces planes (20 ; 20' ; 20") que comporte l'enceinte 2, plus particulièrement deux surfaces planes (20 ; 20' ; 20") juxtaposées.

En fait et tel que visible sur les figures en annexe, un tel moyen 7 est plus particulièrement interposé entre deux éléments juxtaposés (21 ; 21' ; 21") susmentionnés, que comporte l'enceinte 2, et qui comportent une telle surface plane (20 ; 20' ; 20").

A ce propos, on observera que le dispositif 1 comporte, alors, au moins une pièce pour raccorder deux éléments juxtaposés (21 ; 21' ; 21") que comporte l'enceinte 2, une telle pièce comportant la cavité constituant le moyen 7 pour piéger les ondes.

La présence d'un tel moyen 7 pour piéger les ondes permet d'attribuer à chaque module 6 d'application de micro-ondes un volume (tel que décrit ci-dessus) à l'intérieur duquel ce module 6 introduit les micro-ondes. Un tel module 6 comporte, ainsi, sa propre enceinte de fonctionnement.

La présence d'un tel moyen 7 pour piéger les ondes permet, également, d'empêcher la réflexion des ondes qui pourraient revenir sur les sources 61 de micro-ondes, notamment sur celle ayant émis ces micro-ondes.

Finalement, le dispositif 1 comporte des moyens pour gérer son fonctionnement. En particulier, ces moyens pour gérer permettent de commander la puissance des modules 6, le mouvement du support 5, le maintien à l'arrêt (pour une utilisation en monomode du dispositif 1) ou le mouvement (pour une utilisation en multimode du dispositif 1) du tambour 3.

Tel que mentionné ci-dessus, l'invention concerne, également un procédé de traitement thermique de produits par micro-ondes.

Selon l'invention, ce procédé est mis en oeuvre par le dispositif 1 décrit ci-dessus.

En particulier, ce procédé comporte une étape consistant à introduire, par au moins un des modules 6 d'application de micro-ondes, des micro-ondes à l'intérieur d'au moins un volume délimité par une des surfaces planes (20 ; 20' ; 20") de l'enceinte 2 et par un des côtés (31 ; 31' ; 31") du tambour 3, parallèle à une telle surface plane (20 ; 20' ; 20"), ceci lorsque le tambour est immobile par rapport à l'enceinte.

A ce propos, on observera que ce procédé est mis en oeuvre lorsque les côtés (31 ; 31' ; 31") du tambour 3 sont parallèles aux surfaces planes (20 ; 20' ; 20") de l'enceinte 2 ce qui peut être garanti par le moyen de positionnement mentionné ci-dessus et que comporte le dispositif 1 conforme à l'invention.

Un tel procédé permet, avantageusement, un fonctionnement dudit dispositif 1 en monomode.

Bien entendu, au cours d'un tel procédé, le support 5 est mis en mouvement afin d'assurer la circulation des produits à traiter à l'intérieur du dispositif 1, plus particulièrement à l'intérieur dudit espacement 4.

L'invention concerne, également, un autre procédé de traitement thermique de produits par micro-ondes mis en oeuvre par le dispositif décrit ci-dessus.

Cet autre procédé consiste, d'une part, à assurer la rotation du tambour 3 autour de son axe 30 et par rapport à l'enceinte 2 et, d'autre part, à introduire, par au moins un des modules 6 d'application de micro-ondes, des micro-ondes à l'intérieur de l'espacement 4 défini entre cette enceinte 2 et ce tambour 3.

Un tel procédé permet, avantageusement, un fonctionnement dudit dispositif 1 en multimodes et d'assurer le brassage d'ondes à l'intérieur dudit espacement 4.

Là encore, le support 5 est mis en mouvement afin d'assurer la circulation des produits à traiter à l'intérieur du dispositif 1.

A ce propos, on observera que, selon une première variante de ce procédé, on confère au tambour 3 et au support 5 un mouvement avec une même vitesse.

Cependant et selon un mode de réalisation préféré de ce procédé, on confère au tambour 3 et au support 5 un mouvement avec des vitesses différentes.

Ce procédé permet, avantageusement, d'une part, d'adapter la durée de traitement des produits (en intervenant sur la vitesse du support 5) en fonction des caractéristiques de ces produits et, d'autre part, de s'adapter au besoin de traitement thermique des produits (en intervenant sur la vitesse du tambour 3 et, donc, sur le brassage des ondes).

Finalement, on observera que la présence des moyens de gestion permet, avantageusement, d'assurer un fonctionnement du dispositif 1 uniquement en monomode, uniquement en multimode, mais également en multimode ainsi qu'en monomode (notamment de manière alternative) et de passer de l'un à l'autre au cours d'une période de traitement.

## Revendications

1. Dispositif (1) de traitement thermique de produits par micro-ondes, ce dispositif comportant :
- une enceinte (2);
- un tambour (3) s'étendant selon un axe (30) et dont au moins une partie est montée à l'intérieur de l'enceinte (2) ;
- un espacement (4) défini entre l'enceinte (2) et le tambour (3) ;
- un support (5), au moins en partie positionné dans ledit espacement (4), et conçu pour recevoir et pour transporter les produits à traiter ;
- au moins un module (6) d'application de micro-ondes aux produits à traiter, un tel module (6) étant conçu pour introduire des micro-ondes à l'intérieur dudit espacement (4);
- **caractérisé par le fait que** :
- le tambour (3) adopte la forme d'un prisme, s'étendant selon l'axe (30) du tambour (3), et comportant une pluralité de côtés (31 ; 31' ; 31") s'étendant parallèlement à l'axe (30) du tambour (3);
- l'enceinte (2) comporte, intérieurement, une pluralité de surfaces planes (20 ; 20' ; 20") chacune orientée en direction de l'un (31 ; 31' ; 31") des côtés du tambour (3) et s'étendant parallèlement à un tel côté (31 ; 31' ; 31") de ce tambour (3).

2. Dispositif (1) de traitement thermique selon la revendication 1, **caractérisé par le fait que** le tambour (3) comporte au moins huit côtés, voire dix côtés.

3. Dispositif (1) de traitement thermique selon l'une quelconque des revendications 1 ou 2, **caractérisé par le fait que** le tambour (3) est mobile en rotation autour de son axe (30).

4. Dispositif (1) de traitement thermique selon l'une quelconque des revendications précédentes, **caractérisé par le fait que** l'enceinte (2) comporte une pluralité d'éléments (21 ; 21' ; 21") juxtaposés comportant, chacun, une des surfaces planes (20 ; 20' ; 20") orientée en direction d'un (31 ; 31' ; 31") des côtés du tambour (3) et agencés en sorte d'entourer au moins partiellement le tambour (3).

5. Dispositif (1) de traitement thermique selon la revendication 4, **caractérisé par le fait qu'**au moins un élément (21) est mobile par rapport à au moins un autre élément (21'), notamment juxtaposé.

6. Dispositif (1) de traitement thermique selon l'une quelconque des revendications précédentes, **caractérisé par le fait que** le support (5) est réalisé en un matériau transparent aux micro-ondes et comporte, d'une part, un cylindre (50) à l'intérieur duquel est positionné le tambour (3) et, d'autre part, un tapis (51) positionné en périphérie du cylindre (50), ceci en sorte de définir avec ce cylindre (50) une cavité pour la réception des produits à traiter.

7. Dispositif (1) de traitement thermique selon l'une quelconque des revendications 1 à 5, **caractérisé par le fait que** le support (5) comporter un serpentin enroulé autour du tambour (3), des tubes droits équipant ledit tambour (3) ou un réacteur circulaire équipant ledit tambour (3).

8. Dispositif (1) de traitement thermique selon l'une quelconque des revendications précédentes, **caractérisé par le fait qu'**au moins une partie du support (5) est mobile autour du tambour (3) ou avec ce tambour (3).

9. Dispositif (1) de traitement thermique selon l'une quelconque des revendications précédentes, **caractérisé par le fait que** le tambour (3) et le support (5) sont dissociés et sont mobiles, ceci de manière indépendante l'un de l'autre et/ou avec une vitesse différente l'un de l'autre.

10. Dispositif (1) de traitement thermique selon l'une quelconque des revendications précédentes, **caractérisé par le fait qu'**au moins le tambour (3) et le support (5) sont coulissants par rapport à au moins une partie de l'enceinte (2).

11. Dispositif (1) de traitement thermique selon l'une quelconque des revendications précédentes, **caractérisé par le fait que** le ou les modules (6) d'application de micro-ondes comportent, chacun, un guide d'onde (60) s'étendant en direction de l'espacement (4) défini entre le tambour (3) et l'enceinte (2) et conçu pour introduire, à l'intérieur de cet espacement (4), des micro-ondes selon une direction correspondant à la direction du déplacement des produits à traiter et/ou parallèle à une des surfaces planes (20 ; 20' ; 20") de l'enceinte (2).

12. Dispositif (1) de traitement thermique selon l'une quelconque des revendications précédentes, **caractérisé par le fait que** le dispositif (1) comporte, en amont et/ou en aval du ou des modules (6) d'application de micro-ondes, au moins un moyen (7) pour piéger les ondes, que comporte l'enceinte (2), et qui est constitué par une cavité s'étendant parallèlement à l'axe (30) du tambour (3), débouchant vers l'intérieur de l'enceinte (2), et présentant une section en forme d'oméga.

13. Dispositif (1) de traitement thermique selon la revendication 12, **caractérisé par le fait que** le moyen (7) pour piéger les ondes est interposé entre deux surfaces planes (20 ; 20' ; 20") que comporte l'enceinte (2).

14. Procédé de traitement thermique de produits par micro-ondes, **caractérisé par le fait que** ce procédé est mis en oeuvre par le dispositif (1) selon l'une quelconque des revendications précédentes et comporte une étape consistant à introduire, par au moins un des modules (6) d'application de micro-ondes, des micro-ondes à l'intérieur d'au moins un volume délimité par une des surfaces planes (20 ; 20' ; 20") de l'enceinte (2) et par un des côtés (31 ; 31' ; 31") du tambour (3), parallèle à une telle surface plane (20 ; 20' ; 20"), ceci lorsque le tambour (3) est immobile par rapport à l'enceinte (2).

15. Procédé de traitement thermique de produits par micro-ondes, **caractérisé par le fait que** ce procédé est mis en oeuvre par le dispositif (1) selon l'une quelconque des revendications 1 à 12 et consiste, d'une part, à assurer la rotation du tambour (3) autour de son axe (30) et par rapport à l'enceinte (2) et, d'autre part, à introduire, par au moins un des modules (6) d'application de micro-ondes, des micro-ondes à l'intérieur de l'espacement (4) défini entre cette enceinte (2) et ce tambour (3).

16. Procédé de traitement thermique selon la revendication 15, **caractérisé par le fait qu'**on confère au tambour (3) et au support (5) un mouvement avec des vitesses différentes.

## Patentansprüche

1. Vorrichtung (1) zur Wärmebehandlung von Produkten mittels Mikrowellen, wobei diese Vorrichtung Folgendes umfasst :
- eine Kammer (2) ;
- eine Trommel (3), die sich entlang einer Achse (30) erstreckt und von der zumindest ein Teil innerhalb der Kammer (2) gelagert ist ;
- einen zwischen der Kammer (2) und der Trommel (3) definierten Zwischenraum (4) ;
- einen Träger (5), der zumindest teilweise in dem Zwischenraum (4) positioniert und ausgebildet ist, um die zu behandelnden Produkte aufzunehmen und zu befördern ;
- mindestens ein Modul (6) zum Beaufschlagen der zu behandelnden Produkten mit Mikrowellen, wobei ein solches Modul (6) ausgebildet ist, um Mikrowellen dem besagten Zwischenraum (4) zuzuführen ;
- **dadurch gekennzeichnet, dass** :
- die Trommel (3) die Form eines Prismas annimmt, das sich entlang der Achse (30) der Trommel (3) erstreckt, und eine Vielzahl von Seiten (31 ; 31' ; 31") umfasst, die sich parallel zu der Achse (30) der Trommel (3) erstrecken ;
- die Kammer (2) in ihrem Innern eine Mehrzahl von ebenen Flächen (20 ; 20' ; 20") umfasst, die jeweils einer (31 ; 31' ; 31") der Seiten der Trommel (3) zugewandt sind und sich parallel zu einer solchen Seite (31 ; 31'; 31") dieser Trommel (3) erstrecken.

2. Vorrichtung (1) zur Wärmebehandlung nach Anspruch 1, **dadurch gekennzeichnet, dass** die Trommel (3) zumindest acht Seiten, sogar zehn Seiten, umfasst.

3. Vorrichtung (1) zur Wärmebehandlung nach irgendeinem der Ansprüche 1 oder 2, **dadurch gekennzeichnet, dass** die Trommel (3) um ihre Achse (30) drehbeweglich ist.

4. Vorrichtung (1) zur Wärmebehandlung nach irgendeinem der vorhergehenden Ansprüche, **dadurch gekennzeichnet, dass** die Kammer (2) eine Vielzahl von nebeneinander angeordneten Elementen (21 ; 21' ; 21") umfasst, die jeweils eine der ebenen Flächen (20 ; 20' ; 20") umfassen, die in Richtung auf eine (31 ; 31' ; 31") der Seiten der Trommel (3) ausgerichtet und so angeordnet ist, dass sie die Trommel (3) zumindest teilweise umgibt.

5. Vorrichtung (1) zur Wärmebehandlung nach Anspruch 4, **dadurch gekennzeichnet, dass** mindestens ein Element (21) relativ zu mindestens einem anderen, nämlich neben angeordneten Element (21') beweglich ist.

6. Vorrichtung (1) zur Wärmebehandlung nach irgendeinem der vorhergehenden Ansprüche, **dadurch gekennzeichnet, dass** der Träger (5) aus einem mikrowellen-transparenten Material hergestellt ist und einerseits einen Zylinder (50), in dem die Trommel (3) angeordnet ist, und andererseits ein Band (51) umfasst, das auf dem Umfang des Zylinders (50) positioniert ist, und zwar so dass es mit diesem Zylinder (50) einen Hohlraum zur Aufnahme der zu behandelnden Produkte definiert.

7. Vorrichtung (1) zur Wärmebehandlung nach irgendeinem der Ansprüche 1 bis 5, **dadurch gekennzeichnet, dass** der Träger (5) eine um die Trommel (3) gewickelte Spirale umfasst, wobei gerade Rohren die besagte Trommel (3) ausstatten oder ein kreisförmiger Reaktor die besagte Trommel (3) ausstattet.

8. Vorrichtung (1) zur Wärmebehandlung nach irgendeinem der vorhergehenden Ansprüche, **dadurch gekennzeichnet, dass** zumindest ein Teil des Trägers (5) um die Trommel (3) oder mit dieser Trommel (3) beweglich ist.

9. Vorrichtung (1) zur Wärmebehandlung nach irgendeinem der vorhergehenden Ansprüche, **dadurch gekennzeichnet, dass** die Trommel (3) und der Träger (5) getrennt und beweglich sind, und zwar unabhängig von einander und/oder mit einer zueinander unterschiedlichen Geschwindigkeit.

10. Vorrichtung (1) zur Wärmebehandlung nach irgendeinem der vorhergehenden Ansprüche, **dadurch gekennzeichnet, dass** zumindest die Trommel (3) und der Träger (5) relativ zu mindestens einem Teil der Kammer (2) verschiebbar sind.

11. Vorrichtung (1) zur Wärmebehandlung nach irgendeinem der vorhergehenden Ansprüche, **dadurch gekennzeichnet, dass** das bzw. die Module (6) zum Beaufschlagen mit Mikrowellen jeweils einen Wellenleiter (60) umfassen, der sich in Richtung auf den zwischen der Trommel (3) und der Kammer (2) definierten Zwischenraum (4) erstreckt und ausgestaltet ist, um Mikrowellen in einer Richtung, die der Richtung der Bewegung der zu behandelnden Produkte entspricht und/oder parallel zu einer der ebenen Flächen (20 ; 20' ; 20") der Kammer (2) ist, in diesen Zwischenraum (4) einzuführen.

12. Vorrichtung (1) zur Wärmebehandlung nach irgendeinem der vorhergehenden Ansprüche, **dadurch gekennzeichnet, dass** die Vorrichtung (1) stromaufwärts und/oder stromabwärts des bzw. der Module (6) zum Beaufschlagen mit Mikrowellen wenigstens ein Mittel (7) umfasst, um die Wellen, welche die Kammer (2) umfasst, aufzufangen, und das aus einem Hohlraum besteht, der sich parallel zur Achse (30) der Trommel (3) erstreckt, im Inneren der Kammer (2) endet und einen Omega-förmigen Querschnitt aufweist.

13. Vorrichtung (1) zur Wärmebehandlung nach Anspruch 12, **dadurch gekennzeichnet, dass** das Mittel (7) zum Auffangen der Wellen zwischen zwei ebenen Flächen (20 ; 20' ; 20"), welche die Kammer (2) umfasst, angeordnet ist.

14. Verfahren zur Wärmebehandlung von Produkten mittels Mikrowellen, **dadurch gekennzeichnet, dass** dieses Verfahren mittels der Vorrichtung (1) nach irgendeinem der vorhergehenden Ansprüche durchgeführt wird und einen Schritt des Zuführens, mittels mindestens eines der Module (6) zum Beaufschlagen mit Mikrowellen, der Mikrowellen zu mindestens einem durch eine der ebenen Flächen (20 ; 20' ; 20") der Kammer (2) und eine der Seiten (31 ; 31' ; 31") der Trommel (3) parallel zu einer solchen ebenen Fläche (20 ; 20' ; 20") begrenzten Volumen, und zwar wenn die Trommel (3) relativ zu der Kammer (2) unbeweglich ist, umfasst.

15. Verfahren zur Wärmebehandlung von Produkten mittels Mikrowellen, **dadurch gekennzeichnet, dass** dieses Verfahren mittels der Vorrichtung (1) nach irgendeinem der Ansprüche 1 bis 12 durchgeführt wird und darin besteht, einerseits, die Drehung der Trommel (3) um seine Achse (30) und relativ zu der Kammer (2) zu sichern und, andererseits, mittels zumindest eines der Module (6) zum Beaufschlagen mit Mikrowellen, Mikrowellen zu dem zwischen dieser Kammer (2) und dieser Trommel (3) definierten Zwischenraum (4) zuzuführen.

16. Verfahren zur Wärmebehandlung nach Anspruch 15, **dadurch gekennzeichnet, dass** der Trommel (3) und dem Träger (5) eine Bewegung mit unterschiedlichen Geschwindigkeiten verleiht wird.

## Claims

1. A device (1) for heat treating products by means of microwaves, said device including :
- an enclosure (2) ;
- a drum (3) extending along an axis (30) and at least a portion of which is mounted inside the enclosure (2) ;
- a spacing (4) defined between the enclosure (2) and the drum (3);
- a support (5), at least partly positioned in said spacing (4), and designed to receive and transport the products to be treated ;
- at least one module (6) for applying microwaves to the products to be treated, such a module (6) being designed to introduce microwaves into said spacing (4) ;
- wherein :
- the drum (3) adopts the shape of a prism, extending along the axis (30) of the drum (3), and including a plurality of sides (31 ; 31' ; 31") extending parallel to the axis (30) of the drum (3) ;
- the enclosure (2) includes internally a plurality of planar surfaces (20 ; 20' ; 20") each oriented towards one (31 ; 31' ; 31") of the sides of the drum (3) and extending parallel to such a side (31 ; 31' ; 31") of this drum (3).

2. The device for heat treating (1) according to claim 1, wherein the drum (3) includes at least eight sides, even ten sides.

3. The device for heat treating (1) according to claim 1 or 2, wherein the drum (3) is movable in rotation about its axis (30).

4. The device for heat treating (1) according to any one of the preceding claims, wherein the enclosure (2) includes a plurality of juxtaposed elements (21 ; 21' ; 21") each including one of the planar surfaces (20; 20' ; 20") oriented towards a side (31 ; 31' ; 31") of the drum (3) and arranged so as to at least partially surround the drum (3).

5. The device for heat treating (1) according to claim 4, wherein at least one element (21) is movable with respect to at least another, namely juxtaposed, element (21').

6. The device for heat treating (1) according to any one of the preceding claims, wherein the support (5) is made of a material transparent to microwaves and includes, on the one hand, a cylinder (50) inside which the drum (3) is positioned and, on the other hand, a belt (51) positioned on the periphery of the cylinder (50), so as to define with this cylinder (50) a cavity for receiving the products to be treated.

7. The device for heat treating (1) according to any one of claims 1 to 5, wherein the support (5) includes a coil wound around the drum (3), straight tubes provided for on said drum (3) and a circular reactor provided for on said drum (3).

8. The device for heat treating (1) according to any one of the preceding claims, wherein at least a portion of the support (5) is movable around the drum (3) or with this drum (3).

9. The device for heat treating (1) according to one of the preceding claims, wherein the drum (3) and the support (5) are dissociated and are movable independently from each other and/or with a speed different from each other.

10. The device for heat treating (1) according to any one of the preceding claims, wherein at least the drum (3) and the support (5) are slidable with respect to at least a portion of the enclosure (2).

11. The device for heat treating (1) according to any one of the preceding claims, wherein the module or modules (6) for applying microwaves each include a waveguide (60) extending towards the spacing (4) defined between the drum (3) and the enclosure (2) and designed to introduce microwaves into this spacing (4) in a direction corresponding to the direction of displacement of the products to be treated and/or parallel to one of the planar surfaces (20 ; 20' ; 20") of the enclosure (2).

12. The device for heat treating (1) according to any one of the preceding claims, wherein the device (1) includes, upstream and/or downstream of the module or modules (6) for applying microwaves, at least one means (7) for trapping the waves, which the enclosure (2) includes, and which is formed of a cavity extending parallel to the axis (30) of the drum (3), ending into the inside of the enclosure (2), and having an omega-shaped cross-section.

13. The device for heat treating (1) according to claim 12, wherein the means (7) for trapping the waves is interposed between two planar surfaces (20 ; 20'; 20"), which the enclosure (2) includes.

14. A method for heat treating products by means of microwaves, wherein this method is implemented by means of the device (1) according to any one of the preceding claims and includes a step consisting in introducing, by means of at least one of the modules (6) for applying microwaves, microwaves into at least one volume delimited by one of the planar surfaces (20 ; 20' ; 20") of the enclosure (2) and through one of the sides (31 ; 31' ; 31") of the drum (3), parallel to such a planar surface (20 ; 20' ; 20"), when the drum (3) is immobile with respect to the enclosure (2).

15. The method for heat treating products by means of microwaves, wherein this method is implemented by means of the device (1) according to any one of claims 1 to 12 and consists, on the one hand, in ensuring the rotation of the drum (3) about its axis (30) and with respect to the enclosure (2) and, on the other hand, in introducing, by means of at least one of the modules (6) for applying microwaves, microwaves into the spacing (4) defined between this enclosure (2) and this drum (3).

16. The method for heat treating according to claim 15, wherein a movement at different speeds is imparted to the drum (3) and the support (5).
